# EUROPÄISCHE PATENTSCHRIFT

(11) **EP 3 697 549 B1**
(45) Veröffentlichungstag und Bekanntmachung des Hinweises auf die Patenterteilung: **05.07.2023**
(21) Anmeldenummer: 17818107.9
(22) Anmeldetag: 13.12.2017
(51) Int. Cl.: B21K 1/30, B21D 19/08, B21D 22/22, B21D 35/00, B21D 53/26, B21D 53/28, B21K 1/42

(54) **VERFAHREN ZUR HERSTELLUNG EINER VERZAHNTEN NABE**
METHOD FOR PRODUCING A TOOTHED HUB
PROCÉDÉ DE FABRICATION D'UN MOYEU DENTÉ

(30) Priorität: 18.10.2017 DE 102017124338
(43) Veröffentlichungstag der Anmeldung: 26.08.2020
(73) Patentinhaber: FSM Motec GmbH, 14641 Nauen (DE)
(72) Erfinder: RADLOFF, Tom, 13189 Berlin (DE)
(74) Vertreter: Kohlmann, Kai
(86) Internationale Anmeldenummer: PCT/EP2017/082690
(87) Internationale Veröffentlichungsnummer: WO 2019/076473

(56) Entgegenhaltungen:
- DE-A1- 10 020 176
- DE-B3- 10 344 885
- JP-A- H06 297 071
- JP-A- H10 216 892
- US-A1- 2005 061 050

## Beschreibung

Die Erfindung betrifft ein Verfahren zur Herstellung einer innenverzahnten Nabe in einem Blechzuschnitt aus Feinblech nach dem Oberbegriff des Anspruchs 1. Außerdem betrifft die Erfindung ein Verfahren zur Herstellung einer außenverzahnten Nabe in einem Blechzuschnitt aus Feinblech nach dem Oberbegriff des Anspruchs 2.

Insbesondere betrifft die Erfindung die Herstellung einer innenverzahnten Nabe für eine formschlüssige Welle-Nabe-Verbindung. Aus einem Feinblech mit einer Stärke von weniger als 3 mm, insbesondere einem Feinblech mit einer Ausgangsstärke von etwa 1,5 mm wird bevorzugt eine Riemenscheibe mit einer innenverzahnten Nabe durch mehrere Umformschritte hergestellt.

Im Stand der Technik wird die formschlüssige Welle-Nabe-Verbindung zwischen der Riemenscheibe und der Welle durch eine zusätzliche innengeräumte Scheibe realisiert, welche durch einen aufwendigen und kostenträchtigen Laserprozess stoffschlüssig mit der Riemenscheibe verbunden wird. Auch die Herstellung dieser zusätzlichen Scheibe ist aufgrund des Innenräumens mit einer Räumnadel kostenintensiv.

Aus der DE 196 32 279 A1 ist darüber hinaus ein Verfahren zur Herstellung einer Riemenscheibe mit einem im Wesentlichen radial verlaufenden Nabenbereich und einem im Wesentlichen axial verlaufenden, außenverzahnten Umfangsbereich bekannt. Bei dem Verfahren wird eine Blechronde zunächst zu einem Napf vorgeformt, an dessen Umfangsbereich eine Wölbung ausgebildet wird, welche anschließend zum Bilden einer Materialverdickung flachgedrückt wird. Zum Bilden der vorgenannten Wölbung wird der Umfangsbereich des Napfes innerhalb einer ringförmigen Kammer axial gestaucht, wobei das Auswölben des Umfangsbereichs durch die ringförmige Kammer im Pressenstempel begrenzt wird, in die der Umfangsbereich beim Stauchen eingefahren wird.

Die DE 103 44 885 B3 betrifft ein Verfahren zum Herstellen eines Werkstücks mit einer Nabe ausgehend von einem Blechzuschnitt umfassend die Schritte:
- Tiefziehen einer haubenförmigen Vertiefung mit einer runden Bodenfläche in dem Blechzuschnitt in mehreren Ziehstufen derart, dass sich die Wandstärke des Blechzuschnitts im Nabenbereich erhöht und
- Herstellen eines Kragens im Bereich der Bodenfläche im Wege des Kragenziehens.

Ausgehend von diesem Stand der Technik liegt der Erfindung die Aufgabe zugrunde, ein Verfahren zur Herstellung einer innenverzahnten oder einer außenverzahnten Nabe in einem Blechzuschnitt aus Feinblech zu schaffen, das keinen Materialabtrag erfordert und zudem deutlich kostengünstiger durchführbar ist.

Diese Aufgabe wird durch ein Verfahren mit den Merkmalen des Anspruchs 1 und ein Verfahren mit den Merkmalen des Anspruchs 2 gelöst. Vorteilhafte Ausgestaltungen der Erfindung ergeben sich aus den Merkmalen der Unteransprüche.

Als Blechzuschnitt wird vorzugsweise eine Scheibe verwendet, deren Ausgangsstärke weniger als 3 mm, vorzugsweise etwa 1,5 mm beträgt.

Zunächst wird durch Tiefziehen eine napfförmige Vertiefung mit einer vorzugsweise runden Bodenfläche in dem Blechzuschnitt in mehreren Ziehstufen hergestellt. Das Tiefziehen erfolgt vorzugsweise mit Formwerkzeugen, insbesondere einem Stempel und einer Matrize. Mit jeder Ziehstufe wird das Formwerkzeug geringfügig verkleinert, um das Material im Bereich der Bodenfläche zum Mittelpunkt der Bodenfläche hin zu konzentrieren. Durch die Stärkenzunahme des Blechzuschnittes im Bereich der Bodenfläche steht ausreichend Material zur Verfügung, um anschließend im Wege des Kragenziehens einen Kragen ausreichender Länge und Stärke herzustellen. Die Bodenfläche bzw. der Durchmesser der napfförmigen Vertiefung wird beispielsweise in 3 Tiefziehschritten auf die endgültige Form des Napfes reduziert.

Vor dem Schritt des Kragenziehens wird die Bodenfläche der napfförmigen Vertiefung aufgelocht.

Die Herstellung des sogenannten Vorlochs für das anschließende Kragenziehen erfolgt vorzugsweise mittels eines Stanzwerkzeugs, wobei das Stanzwerkzeug einen Stempel und eine Matrize mit einer Öffnung umfasst, die mit dem Stempel fluchtet. Der Stempel stanzt in den Blechzuschnitt das Vorloch und taucht dabei in die Öffnung der darunter liegenden Matrize. Durch die sich konisch nach unten erweiternde Öffnung fällt der Stanzbutzen hindurch. Die bündig an der Innenfläche der napfförmigen Vertiefung anliegende Matrize stabilisiert die napfförmige Vertiefung während des Auflochens. Der Stempel ist in einem Oberteil des Stanzwerkzeugs geführt.

Das sich anschließende Kragenziehen ist ein Umformverfahren, bei dem an Blechen durch Zugdruckbelastung Kragen genannte Blechdurchzüge aufgestellt werden. Nach Din 8580 gehört das Kragenziehen zu dem Umformverfahren Zugdruckumformen. Ausgehend von einer Ausgangsstärke des Blechzuschnittes von 1,5 mm weist der Kragen nach dem Kragenziehen eine Wandstärke von etwa 1,2 mm auf.

Das Kragenziehen erfolgt mittels eines Tiefziehwerkzeugs, wobei das Tiefziehwerkzeug einen Ziehstempel mit einem zylindrischen Abschnitt und eine Ziehmatrize mit einem zylindrischen Durchgang umfasst. Der Durchmesser des zylindrischen Abschnitts entspricht dem Innendurchmesser des herzustellen Kragens. Der Durchmesser des zylindrischen Durchgangs in der Matrize entspricht dem Außendurchmesser des Mantels des herzustellenden Kragens. Während des Kragenziehens gelangt die Außenseite der Bodenfläche des Napfs an dem zylindrischen Durchgang und die Innenseite der Bodenfläche an dem zylindrischen Abschnitt zur Anlage; dabei wird der hohlzylindrische Kragen aus der zuvor verdickten Bodenfläche des Napfes gebildet.

Um in den Innenmantel des Kragens die Verzahnung im Wege der Blechmassivumformung einzubringen, wird zunächst der Außenmantel des Kragens stabilisiert. Hierzu wird an dem Außenmantel eine Form bündig zur Anlage gebracht. In das Innere des Kragens wird eine Matrize eingebracht, die das Negativ der herzustellenden Innenverzahnung aufweist.

Im Wege der anschließenden Blechmassivumformung durch axiales Stauchen des Kragens legt sich das Material des Kragens in die Matrize (fließen des Materials). Durch das Stauchen des Kragens nimmt die Stärke im Bereich der Verzahnung auf bis zu 3 mm zu. Durch die Stauchung wird zudem das Material verfestigt, was sich positiv auf die Welle-Nabe-Verbindung auswirkt, da höhere Drehmomente übertragen werden können aufgrund der höheren zulässigen Flächenpressung.

Vor dem Schritt der Blechmassivumformung zur Ausbildung der Innenverzahnung besteht darüber hinaus die Möglichkeit, zunächst durch Aufbringen von axialen Umformkräften die Wandstärke des Kragens entweder umlaufend einheitlich oder aber auch lediglich partiell zu erhöhen. Die erhöhte Wandstärke wirkt sich vorteilhaft auf die Höhe der übertragbaren Drehmomente der Welle-Nabe-Verbindung aus. Durch das axiale Stauchen kann zudem Material im Bereich des Fußes der herzustellenden Nabe angehäuft werden.

In einer weiteren Ausgestaltung der Erfindung wird vor dem Schritt der Blechmassivumformung der Kragendurchmesser reduziert. Hierdurch kann eine (weitere) Erhöhung der Wandstärke erreicht werden, um die übertragbaren Drehmomente zu erhöhen.

Erst anschließend findet die Blechmassivumformung durch axiales Stauchen des Kragens statt, bei der sich das Material in die Matrize legt.

Nachfolgend wird das Verfahren zur Herstellung einer Nabe mit einer Innenverzahnung aus einem Feinblechzuschnitt näher erläutert. Es zeigen
- **Figuren 1.1- 1.3**: das Tiefziehen einer napfförmigen Vertiefung in dem Blechzuschnitt in mehreren Ziehstufen,
- **Figur 1.4**: das Auflochen der napfförmigen Vertiefung,
- **Figur 1.5**: das Herstellen eines Kragens im Bereich der Bodenfläche des Napfes,
- **Figuren 1.6 - 1.7**: Reduzierung der Längserstreckung und des Kragendurchmessers,
- **Figuren 1.8 - 1.9**: Ausformen des Kragens und Fußbereichs in zwei Schritten,
- **Figur 1.10**: Blechmassivumformung des Kragens zu einer innenverzahnten Nabe und
- **Figur 2**: eine nach dem erfindungsgemäßen Verfahren hergestellte Scheibe mit innenverzahnter Nabe, die mit einer Außenverzahnung einer Welle in Eingriff steht.

Die Figuren 1.1 bis 1.10 zeigen die unterschiedlichen Werkzeuge zur Durchführung der Bearbeitungsschritte in einer Aufsicht auf das jeweilige Werkzeug sowie entlang der Schnittlinien A-A bis Q-Q in den Aufsichten. In dem linken Teil der Schnittdarstellung sind jeweils das Ober- und Unterteil des Werkzeugs vor und in dem rechten Teil der Schnittdarstellung nach dem Bearbeitungsschritt dargestellt.

Zwischen dem Ober- und Unterteil jedes Werkzeugs befindet sich jeweils der kreisförmige Blechzuschnitt (1). Der umlaufende Rand der Kreisscheibe liegt in sämtlichen Bearbeitungsschritten auf einem Blechhalter (2) auf.

Die Figuren 1.1 bis 1.3 veranschaulichen das Tiefziehen einer napfförmigen Vertiefung, nachfolgend auch kurz als Napf (3) bezeichnet, in dem Blechzuschnitt (1). Der Napf (3) weist nach sämtlichen der drei Ziehstufen eine runde Bodenfläche (3.1) sowie einen umlaufenden Mantel (3.2) auf, der die Bodenfläche (3.1) mit dem Rest des Blechzuschnitts (1) verbindet. Die zum Tiefziehen in den drei Schritten 1.1 bis 1.3 verwendeten Tiefziehwerkzeuge (4) umfassen jeweils als Oberteil eine Matrize (4.1) und als Unterteil einen Stempel (4.2) .

In der in Figur 1.1 dargestellten ersten Ziehstufe wird ein Erstzug des Napfes (3) hergestellt, um ausreichend Material für die später herzustellende Kerbverzahnung in der Nabe durch Ausdünnung der umliegenden Bereiche bereitzustellen. In der in Figur 1.2 dargestellten zweiten Ziehstufe wird die Größe des Tiefziehwerkzeugs (4) reduziert. Der Stempel (4.2) sowie der Durchmesser des Freiraums der Matrize (4.1) sind gegenüber dem Tiefziehwerkzeug (4) nach Figur 1.1 reduziert. In der in Figur 1.3 dargestellten dritten Ziehstufe wird die Größe des Tiefziehwerkzeugs (4) nochmals reduziert. Der Stempel (4.2) sowie der Durchmesser des Freiraums der Matrize (4.1) sind gegenüber dem Tiefziehwerkzeug (4) nach Figur (1.2) reduziert.

Die drei Ziehstufen bewirken eine Stärkenzunahme des Blechzuschnitts im Bereich der Bodenfläche (3.1), so dass ausreichend Material zur Verfügung steht, um einen Kragen (1.2) ausreichender Länge und Stärke herzustellen.

Figur 1.4 zeigt das Auflochen der Bodenfläche (3.1) des Napfes (3) vor dem Schritt des Kragenziehens (Figur 1.5). Das Auflochen erfolgt mittels eines Stanzwerkzeugs (5), wobei das Stanzwerkzeug einen im Werkzeugoberteil geführten Stempel (5.1) und als Werkzeugunterteil eine Matrize (5.2) mit einer Öffnung (5.3) umfasst, die mit der vertikalen Bewegungsrichtung des Stempels (5.1) fluchtet. Die Matrize (5.2) unterstützt den Napf (3) während der Stempel (5.1) mittig ein Vorloch (3.3) in die Bodenfläche (3.1) des Napfes (3) stanzt.

Figur 1.5 zeigt das Herstellen des Kragens (1.2) im Bereich der vorgelochten Bodenfläche (3.1) im Wege des Kragenziehens. Das Kragenziehen wird mittels eines Formwerkzeugs (6) durchgeführt, wobei das Formwerkzeug (6) einen Stempel (6.1) mit einem zylindrischen Abschnitt (6.2) und eine Matrize (6.3) mit einem zylindrischen Durchgang (6.4) umfasst. Aus der rechten Hälfte der Schnittdarstellung ist erkennbar, dass nach dem Kragenziehen die Außenseite der Bodenfläche (3.1) des Napfes (3) an dem zylindrischen Durchgang (6.4) der Matrize (6.3) und die Innenseite der Bodenfläche (3.1) des Napfes (3) an dem zylindrischen Abschnitt (6.2) des Stempels (6.1) anliegt.

Figur 1.6 zeigt den optionalen Schritt einer Reduzierung der Längserstreckung des Kragens (1.2) durch Axialstauchen, um Material zur Ausbildung eines Fußbereichs (1.3) der Nabe anzuhäufen. Das Formwerkzeug (7) umfasst ein zweiteiliges Werkzeugoberteil (7.1) mit einem Ringspalt (7.2), in dem ein ringförmiger Pressstempel (7.3) hin- und her beweglich geführt ist. Der Ringspalt (7.2) nimmt den Kragen (1.2) auf. An der Unterseite verbreitert sich der Ringspalt (7.2), um zusammen mit dem als Stempel (7.4) ausgeführten Werkzeugunterteil eine Kavität zur Ausbildung des Fußbereichs (1.3) zwischen dem Kragen (1.2) und dem übrigen Blechzuschnitt (1) zu bilden. Die Länge des Pressstempels (7.3) ist derart bemessen, dass die Längserstreckung des Kragens (1.2) etwa um 30% reduziert wird.

Figur 1.7 zeigt eine optionale Reduktion des Durchmessers des Kragens (1.2).

Das Formwerkzeug (8) umfasst einen Stempel (8.1) mit einem zylindrischen Abschnitt (8.2) und eine Matrize (8.4) mit einem Durchgang (8.5) mit einem zylindrischen Abschnitt (8.6). Zwischen dem zylindrischen Abschnitt (8.2) des Stempels (8.1) und dem zylindrischen Abschnitt (8.6) des Durchgangs (8.5) der Matrize (8.4) wird der Durchmesser des Kragens (1.2) reduziert. Der Durchmesser des zylindrischen Abschnitts (8.2), (8.6) von Stempel (8.1) und Durchgang (8.5) ist zu diesem Zweck kleiner als der Durchmesser des Kragens (1.2) nach dem optionalen Schritt der Reduzierung der Längserstreckung (Fig. 1.6).

Figuren 1.8 zeigt eine optionale Ausformung des Kragens (1.2) sowie des Fußbereiches (1.3) der herzustellenden Nabe.

Das Formwerkzeug (8) ist vergleichbar mit dem Formwerkzeug (8) nach Figur 1.7 und umfasst den Stempel (8.1) mit einem sich ausgehend von dem zylindrischen Abschnitt (8.2) konisch erweiternden Übergangsbereich (8.3). Die Matrize (8.4) weist einen sich unterhalb des zylindrischen Abschnitts (8.6) konisch erweiternden Formbereich (8.7) auf. Zwischen dem Übergangsbereich (8.3) des Stempels (8.1) und dem Formbereich (8.7) der Matrize (8.4) wird der Fußbereich (1.3) des Kragens (1.2) ausgeformt.

Figur 1.9 zeigt eine optionale nochmalige Stauchung des Kragens (1.2) und die endgültige Ausformung des Fußbereichs (1.3) des Kragens (1.2).

Das Formwerkzeug (9) weist einen ringförmigen Pressstempel (9.1) auf, der in einem zylindrischen Durchgang (9.2) der Matrize (9.3) mit dem Kragen (1.2) fluchtend verschieblich geführt ist. Mittels des Pressstempels (9.1) wird die Längserstreckung des Kragens (1.2) nochmals geringfügig reduziert. Zugleich wird der Fußbereich (1.3) zwischen der Matrize (9.3) und dem als Stempel (9.4) ausgeführten Werkzeugunterteil vollständig ausgeformt, bevor der derart bearbeitete Blechzuschnitt (1) dem abschließenden Schritt der Blechmassivumformung zur Ausbildung der Innenverzahnung zugeführt wird.

Figur 1.10 zweigt den abschließenden Schritt der Blechmassivumformung zur Herstellung der Nabe (10) mit Innenverzahnung (10.1).

Das Formwerkzeug (11) zur Blechmassivumformung umfasst eine Form (11.1) als Werkzeugoberteil, die an dem Außenmantel des Kragens (1.2) sowie dessen Fußbereich (1.3) anliegt. Das Werkzeugunterteil umfasst eine Matrize (11.2) mit einem Negativ der Innenverzahnung. Die Matrize (11.2) liegt vor der Blechmassivumformung teilweise an dem Innenmantel des Kragens (1.2) an. Mittels eines ringförmigen Pressstempels (11.3), der in dem Werkzeugoberteil hin- und her beweglich ist, wird der Kragen (1.2) so weit gestaucht, bis sich das Material im Bereich des Kragens (1.2) vollständig in die Matrize (11.2) mit dem Negativ der Innenverzahnung legt und dadurch die Innenverzahnung innerhalb der derart gebildeten Nabe (10) ausbildet.

Die Verzahnung ist im dargestellten Beispiel als Kerbverzahnung, wie bei Welle-Naben-Verbindungen üblich, ausgebildet.

Figur 2 zeigt die gemäß den Schritten 1.1 bis 1.10 hergestellte kreisförmige Scheibe (12) mit der Nabe (10) mit Innenverzahnung (10.1), die mit der Außenverzahnung (13.1) einer Welle (13) in Eingriff steht.

Die Herstellung einer außenverzahnten Nabe entspricht weitgehend der vorstehend beschriebenen Herstellung der innenverzahnten Nabe.

Das Tiefziehen einer napfförmigen Vertiefung in dem Blechzuschnitt in mehreren Ziehstufen gemäß Figuren 1.1 - 1.3, das Auflochen der napfförmigen Vertiefung gemäß Figur 1.4, das Herstellen eines Kragens im Bereich der Bodenfläche des Napfes gemäß Figur 1.5 sowie ggf. die optionale Reduzierung der Längserstreckung und des Kragendurchmessers sowie das optionale Ausformen des Kragens und Fußbereichs in zwei Schritten gemäß den Figuren 1.6 - 1.9 stimmen überein.

Unterschiede ergeben sich hinsichtlich der Werkzeuganordnung des in Figur 1.10 dargestellten Schritts der Blechmassivumformung.

Zur Herstellung der Außenverzahnung wird der Kragen (1.2) durch eine an dessen Innenfläche, nicht dessen Außenfläche bündig anliegende Form stabilisiert. Der Kragen (1.2) wird vor der Blechmassivumformung in eine ringförmige Matrize mit einem Negativ der Außenverzahnung eingebracht, während zur Herstellung der Innenverzahnung die Matrize in den außen stabilisierten Kragen eingebracht wird.

Das anschließende Blechmassivumformen erfolgt sowohl bei der Herstellung der Außenverzahnung als auch der Innenverzahnung durch axiales Stauchen des Kragens (1.2), bis sich das Material im Bereich des Kragens in die Matrize legt.

| Nr. | **Bezeichnung** |
|---|---|
| 1. | Blechzuschnitt |
| 1.2 | Kragen |
| 1.3 | Fußbereich |
| 2. | Blechhalter |
| 3. | Napf |
| 3.1. | Bodenfläche |
| 3.2. | Mantel |
| 3.3. | Vorloch |
| 4. | Tiefziehwerkzeuge |
| 4.1. | Matrize |
| 4.2. | Stempel |
| 5. | Stanzwerkzeug |
| 5.1. | Stempel |
| 5.2. | Matrize |
| 5.3. | Öffnung |
| 5.4. | Werkzeugoberteil |
| 6. | Formwerkzeug |
| 6.1. | Stempel |
| 6.2. | zylindrischer Abschnitt |
| 6.3. | Matrize |
| 6.4. | zylindrischer Durchgang |
| 7. | Formwerkzeug |
| 7.1. | Werkzeugoberteil |
| 7.2. | Ringspalt |
| 7.3. | Pressstempel |
| 7.4. | Stempel |
| 8. | Formwerkzeug |
| 8.1. | Stempel |
| 8.2. | zylindrischer Abschnitt |
| 8.3. | Übergangsbereich |
| 8.4. | Matrize |
| 8.5. | Durchgang |
| 8.6. | zylindrischer Abschnitt |
| 8.7. | Formbereich |
| 9. | Formwerkzeug |
| 9.1. | Pressstempel |
| 9.2. | zylindrischer Durchgang |
| 9.3. | Matrize |
| 9.4. | Stempel |
| 10. | Nabe |
| 10.1. | Innenverzahnung |
| 11. | Formwerkzeug |
| 11.1. | Form |
| 11.2. | Matrize |
| 11.3. | Pressstempel |
| 12. | Scheibe |
| 13. | Welle |
| 13.1. | Außenverzahnung |

## Patentansprüche

1. Verfahren zur Herstellung einer Nabe (10) mit einer Innenverzahnung (10.1) in einem Blechzuschnitt (1) aus Feinblech umfassend die Schritte:
- Tiefziehen einer napfförmigen Vertiefung (3) mit einer runden Bodenfläche (3.1) in den Blechzuschnitt (1) in mehreren Ziehstufen derart, dass sich die Stärke des Blechzuschnitts (1) im Bereich der Bodenfläche (3.1) erhöht,
- Herstellen eines Kragens (1.2) im Bereich der Bodenfläche (3.1) im Wege des Kragenziehens,
**gekennzeichnet durch** die weiteren Schritte:
- Stabilisieren des Kragens (1.2) durch eine an dessen Außenmantel bündig anliegende Form (11.1),
- Einbringen einer Matrize (11.2) mit einem Negativ der Innenverzahnung (10.1) in den Kragen (1.2) sowie
- anschließende Blechmassivumformung durch axiales Stauchen des Kragens (1.2), bis sich das Material im Bereich des Kragens (1.2) in die Matrize (11.2) legt.

2. Verfahren zur Herstellung einer Nabe mit einer Außenverzahnung in einem Blechzuschnitt (1) aus Feinblech umfassend die Schritte:
- Tiefziehen einer napfförmigen Vertiefung (3) mit einer runden Bodenfläche (3.1) in den Blechzuschnitt (1) in mehreren Ziehstufen derart, dass sich die Stärke des Blechzuschnitts (1) im Bereich der Bodenfläche (3.1) erhöht,
- Herstellen eines Kragens (1.2) im Bereich der Bodenfläche (3.1) im Wege des Kragenziehens,
**gekennzeichnet durch** die weiteren Schritte:
- Stabilisieren des Kragens (1.2) durch eine an dessen Innenfläche bündig anliegende Form,
- Einführen des Kragens in eine ringförmige Matrize mit einem Negativ der Außenverzahnung sowie
- anschließende Blechmassivumformung durch axiales Stauchen des Kragens (1.2), bis sich das Material im Bereich des Kragens in die Matrize legt.

3. Verfahren nach Anspruch 1 oder 2, **dadurch gekennzeichnet, dass** als Blechzuschnitt (1) eine Scheibe verwendet wird.

4. Verfahren nach Anspruch 3, **dadurch gekennzeichnet, dass** die Scheibe als Riemenscheibe ausgestaltet wird.

5. Verfahren nach einem der Ansprüche 1 bis 4, **dadurch gekennzeichnet, dass** das Feinblech vor dem Umformen eine Stärke von weniger als 3 mm aufweist.

6. Verfahren nach einem der Ansprüche 1 bis 5, **dadurch gekennzeichnet, dass** das Tiefziehen der napfförmigen Vertiefung (3) mit Tiefziehwerkzeugen (4) durchgeführt wird, die jeweils einen Stempel (4.2) und eine Matrize (4.1) umfassen.

7. Verfahren nach eine der Ansprüche 1 bis 6, **dadurch gekennzeichnet, dass** in jeder Ziehstufe gegenüber der vorausgehenden Ziehstufe die Größe des Tiefziehwerkzeugs (4) reduziert wird.

8. Verfahren nach eine der Ansprüche 1 bis 7, **dadurch gekennzeichnet, dass** in jeder Ziehstufe gegenüber der vorausgehenden Ziehstufe der Durchmesser der napfförmigen Vertiefung (3) reduziert wird.

9. Verfahren nach einem der Ansprüche 1 bis 8, **dadurch gekennzeichnet, dass** vor dem Schritt des Kragenziehens die Bodenfläche (3.1) der napfförmigen Vertiefung (3) aufgelocht wird.

10. Verfahren nach Anspruch 9, **dadurch gekennzeichnet, dass** das Auflochen mittels eines Stanzwerkzeugs (5) erfolgt, wobei das Stanzwerkzeug (5) einen Stempel (5.1) und eine Matrize (5.2) mit einer Öffnung (5.3) umfasst, die mit dem Stempel (5.1) fluchtet.

11. Verfahren nach Anspruch 10, **dadurch gekennzeichnet, dass** die Matrize (5.2) während des Auflochens bündig an der Innenfläche der napfförmigen Vertiefung (3) anliegt.

12. Verfahren nach Anspruch 10, **dadurch gekennzeichnet, dass**
- das Kragenziehen mittels eines Formwerkzeugs (6) erfolgt, wobei
- das Formwerkzeug (6) einen Stempel (6.1) mit einem zylindrischen Abschnitt (6.2) und eine Matrize (6.3) mit einem zylindrischen Durchgang (6.4) umfasst,
- die Außenseite der Bodenfläche (3.1) der napfförmigen Vertiefung (3) während des Kragenziehens an dem zylindrischen Durchgang (6.4) und die Innenseite der Bodenfläche (3.1) der napfförmigen Vertiefung (3) während des Kragenziehens an dem zylindrischen Abschnitt (6.2) zur Anlage gelangen.

13. Verfahren nach einem der Ansprüche 1 bis 12, **dadurch gekennzeichnet, dass** das Blechmassivumformen durch axiales Stauchen im Wege des Einbringens von Presskräften auf den stirnseitigen Rand des Kragens (1.2) erfolgt.

14. Verfahren nach einem der Ansprüche 1 bis 13, **dadurch gekennzeichnet, dass** vor dem Schritt der Blechmassivumformung die Längserstreckung des Kragens (1.2) und/oder der Kragendurchmesser reduziert werden.

15. Verfahren nach Anspruch 1, **dadurch gekennzeichnet, dass** die Innenverzahnung (10.1) der Nabe (10) mit der Außenverzahnung (13.1) einer Welle (13) in Eingriff gebracht wird.

## Claims

1. Method for producing a hub (10) with an internal toothing (10.1) in a sheet-metal blank (1) made of thin sheet metal comprising the following steps:
- deep drawing of a cup-shaped recess (3) with a round bottom surface (3.1) into the sheet-metal blank (1) in a plurality of drawing stages in such a way that the thickness of the sheet-metal blank (1) increases in the area of the bottom surface (3.1),
- producing a collar (1.2) in the area of the bottom surface (3.1) by means of collar forming,
**characterized by** the other steps
- stabilization of the collar (1.2) by means of a mould resting flush on its outer sheath (11.1),
- insertion of a die (11.2) with a negative of the internal toothing (10.1) into the collar (1.2), and
- subsequent sheet-bulk metal forging by means of axial compression of the collar (1.2) until the material settles into the die (11.2) in the area of the collar (1.2).

2. Method for the producing a hub with an external toothing in a sheet-metal blank (1) made of thin sheet metal comprising the steps:
- deep drawing of a cup-shaped recess (3) with a round bottom surface (3.1) into the sheet-metal blank (1) in a plurality of drawing stages in such a way that the thickness of the sheet-metal blank (1) increases in the area of the bottom surface (3.1),
- producing a collar (1.2) in the area of the bottom surface (3.1) by means of collar forming,
**characterized by** the other steps
- stabilization of the collar (1.2) by means of a mould resting flush on its inner surface,
- insertion of the collar into an annular die with a negative of the external toothing, as well as
- subsequent sheet-bulk metal forging by means of axial compression of the collar (1.2) until the material sets into the die in the area of the collar.

3. The method according to Claim 1 or 2, **characterized in that** a disc is used as a sheet-metal blank (1).

4. The method according to Claim 3, **characterized in that** the disc is designed as a belt pulley.

5. Method according to any one of the Claims 1 to 4, **characterized in that** the thin sheet metal has a thickness of less than 3 mm before forming.

6. Method according to Claims 1 to 5, **characterized in that** the deep drawing of the cup-shaped recess (3) is carried out using thermoforming tools (4), each comprising a punch (4.2) and a die (4.1).

7. Method according to any one of claims 1 to 6, **characterized in that,** at each drawing stage the size of the deep-drawing tool (4) is reduced compared to the preceding drawing stage.

8. Method according to any one of the Claims 1 to 7, **characterized in that,** at each drawing stage, the diameter of the cup-shaped recess (3) is reduced compared to the preceding drawing stage.

9. Method according to any one of the Claims 1 to 8, **characterized in that** the bottom surface (3.1) of the cup-shaped recess (3) is perforated before the collar-forming step.

10. Method according to Claim 9, **characterized in that** the punching is carried out by means of a punching tool (5), wherein the punching tool (5) comprises a punch (5.1) and a die (5.2) comprising an opening (5.3) aligned with the punch (5.1).

11. Method according to Claim 10, **characterized in that** the die (5.2) rests flush with the inner surface of the cup-shaped recess (3) during punching.

12. Method according to Claim 10, **characterized in that**
- collar forming is carried out by means of a moulding tool (6), wherein:
- the moulding tool (6) comprises a punch (6.1) with a cylindrical section (6.2) and a die (6.3) with a cylindrical passage (6.4),
- the outer side of the bottom surface (3.1) of the cup-shaped recess (3) comes to rest on the cylindrical passage (6.4) during collar forming, and the inner side of the bottom surface (3.1) of the cup-shaped recess (3) comes to rest on the cylindrical section (6.2) during collar forming.

13. Method according to any one of the Claims 1 to 12, **characterized in that** the sheet-bulk metal forming is carried out by means of axial compression via the introduction of pressing forces on the face-side edge of the collar (1.2).

14. Method according to any one of the Claims 1 to 13, **characterized in that** the longitudinal extension of the collar (1.2) and/or the collar diameter are reduced before the sheet-bulk-metal-forging step.

15. Method according to Claim 1, **characterized in that** the internal toothing (10.1) of the hub (10) is engaged with the external toothing (13.1) of a shaft (13).

## Revendications

1. Procédé, destiné à fabriquer un moyeu (10), pourvu d'une denture interne (10.1) dans une découpe de tôle (1) en tôle mince, comprenant les étapes consistant à :
- emboutir un renfoncement (3) en forme de cupule avec une surface de fond (3.1) ronde dans la découpe de tôle (1) en plusieurs étapes d'emboutissage, de telle sorte que l'épaisseur de la découpe de tôle (1) augmente dans la zone de la surface de fond (3.1),
- fabriquer une collerette (1.2) dans la zone de la surface de fond (3.1) par voie d'emboutissage de collerettes,
**caractérisé par** les étapes suivantes, consistant à :
- stabiliser la collerette (1.2) par un moule (11.1) adjacent à fleur à l'enveloppe extérieure de celle-ci,
- introduire une matrice (11.2) pourvue d'un négatif de la denture interne (10.1) dans la collerette (1.2) et
- procéder à une déformation massive de tôle consécutive par refoulement axial de la collerette (1.2), jusqu'à ce que la matière dans la zone de la collerette (1.2) vienne se placer dans la matrice (11.2).

2. Procédé, destiné à fabriquer un moyeu pourvu d'une denture extérieure dans une découpe de tôle (1) en tôle mince, comprenant les étapes consistant à :
- emboutir un renfoncement (3) en forme de cupule avec une surface de fond (3.1) ronde dans la découpe de tôle (1) en plusieurs étapes d'emboutissage, de telle sorte que l'épaisseur de la découpe de tôle (1) augmente dans la zone de la surface de fond (3.1),
- fabriquer une collerette (1.2) dans la zone de la surface de fond (3.1) par voie d'emboutissage de collerettes,
**caractérisé par** les étapes suivantes, consistant à :
- stabiliser la collerette (1.2) par un moule adjacent à fleur à la surface intérieure de celle-ci,
- introduire la collerette dans une matrice de forme annulaire, pourvue d'un négatif de la denture extérieure et
- procéder à une déformation massive de tôle consécutive par refoulement axial de la collerette (1.2), jusqu'à ce que la matière dans la zone de la collerette vienne se placer dans la matrice.

3. Procédé selon la revendication 1 ou 2, **caractérisé en ce qu'**en tant que découpe de tôle (1), l'on utilise un disque.

4. Procédé selon la revendication 3, **caractérisé en ce que** le disque est conçu sous la forme d'une poulie.

5. Procédé selon l'une quelconque des revendications 1 à 4, **caractérisé en ce que** qu'avant la déformation, la tôle mince présente une épaisseur de moins de 3 mm.

6. Procédé selon l'une quelconque des revendications 1 à 5, **caractérisé en ce que** l'on réalise l'emboutissage du renfoncement (3) en forme de cupule avec des outils d'emboutissage (4) qui comprennent chacun un poinçon (4. ·2) et une matrice (4.1).

7. Procédé selon l'une quelconque des revendications 1 à 6, **caractérisé en ce qu'**à chaque passage d'emboutissage, l'on réduit la taille de l'outil d'emboutissage (4), par rapport au passage d'emboutissage précédent.

8. Procédé selon l'une quelconque des revendications 1 à 7, **caractérisé en ce qu'**à chaque passage d'emboutissage, l'on réduit le diamètre du renfoncement (3) en forme de cupule, par rapport au passage d'emboutissage précédent.

9. Procédé selon l'une quelconque des revendications 1 à 8, **caractérisé en ce qu'**avant l'étape de l'emboutissage de collerettes, l'on perfore la surface de fond (3.1) du renfoncement (3) en forme de cupule.

10. Procédé selon la revendication 9, **caractérisé en ce que** la perforation s'effectue au moyen d'un outil de poinçonnage (5), l'outil de poinçonnage comprenant un poinçon (5.1) et une matrice (5.2), pourvue d'un orifice (5.3) qui est alignée sur le poinçon (5.1).

11. Procédé selon la revendication 10, **caractérisé en ce que** pendant l'opération de perforation, la matrice (5.2) est adjacente à fleur à la surface intérieure du renfoncement (3) en forme de cupule.

12. Procédé selon la revendication 10, **caractérisé en ce que**
- l'emboutissage de collerettes s'effectue au moyen d'un outil de formage (6),
- l'outil de formage (6) comprenant un poinçon (6.1) pourvu d'un segment (6.2) cylindrique et une matrice (6.3) pourvue d'un passage (6.4) cylindrique,
- pendant l'emboutissage de collerettes, la face extérieure de la surface de fond (3.1) du renfoncement (3) en forme de cupule venant s'appuyer sur le passage (6.4) cylindrique et pendant l'emboutissage de collerettes, la face intérieure de la surface de fond (3.1) du renfoncement (3) en forme de cupule venant s'appuyer sur le segment (6.2) cylindrique.

13. Procédé selon l'une quelconque des revendications 1 à 12, **caractérisé en ce que** la déformation massive de tôle s'effectue par refoulement axial, par voie d'introduction de forces de pression sur le bord frontal de la collerette (1.2).

14. Procédé selon l'une quelconque des revendications 1 à 13, **caractérisé en ce qu'**avant l'étape de la déformation massive de tôle, l'on réduit l'extension longitudinale de la collerette (1.2) et / ou le diamètre de la collerette.

15. Procédé selon la revendication 1, **caractérisé en ce que** l'on amène la denture interne (10.1) du moyeu (10) en engagement avec la denture extérieure (13.1) d'un arbre (13) .
